# EUROPÄISCHE PATENTSCHRIFT

(11) **EP 1 717 190 B1**
(45) Veröffentlichungstag und Bekanntmachung des Hinweises auf die Patenterteilung: **15.05.2013**
(21) Anmeldenummer: 06111146.4
(22) Anmeldetag: 15.03.2006
(51) Int. Cl.: B67D 1/08, B67D 1/06, G09F 13/04, G09F 23/06

(54) **Getränke-Zapfsäule mit Kühlleitung**
Drink dispensing column with cooling line
Colonne de distribution de boissons avec avec conduit de refroidissementavec conduit de refroidissement

(30) Priorität: 28.04.2005 DE 202005007014 U; 13.05.2005 DE 102005022235
(43) Veröffentlichungstag der Anmeldung: 02.11.2006
(73) Patentinhaber: Friedhelm Selbach Gmbh, 42477 Radevormwald (DE)
(72) Erfinder: Selbach, Friedhelm, 42477 Radevormwald (DE)
(74) Vertreter: Müller, Enno

(56) Entgegenhaltungen:
- EP-A- 1 334 950
- WO-A-97/10171
- CA-A1- 2 349 089
- DE-U1- 8 026 872
- US-A- 5 564 602

## Beschreibung

Die Erfindung betrifft eine Zapfsäule nach den Merkmalen des Oberbegriffs des Anspruchs 1.

Bei der aus der US 5,564,602 bekannten Zapfsäule sind die Leitungen in einem Aluminiumkörper aufgenommen, der vermittels zwischengeschaltetem Isolationsmaterial sich in einer Hülle aus rostfreiem Stahl oder dergleichen befindet. Der Anschluss des Zapfens erfolgt erst außerhalb des Hüllteils.

Bei dem aus der DE 80 26 872 bekannten Zapfsäule sind die Leitungen ebenfalls in einem Aluminiumblock, aufgenommen hier in einem Gehäuse, angeordnet. Die Anschlüsse, insbesondere Schraubanschlüsse, sind außerhalb des Gehäuses erst vorgenommen. Bei der aus der EP-A 1 334 950 A1 bekannten Zapfsäule sind die Flüssigkeitsleitungen schon nicht umgossen. Auch die Anschlüsse sind außerhalb vorgenommen, wie auch schon bei den vorerwähnten Zapfsäulen. Beim Gegenstand der CA 2 349 089 A1 ist eine Zapfsäule in üblicher Gestaltung vorgesehen, bei der weder eine Einbettung der Flüssigkeitsleitungen in Aluminium vorgesehen ist, noch eine Anschlussmutter innerhalb einer ein Mündungsende der Flüssigkeitsleitung aufnehmenden Wanne.

Aus der DE 4031777 ist eine Getränke-Zapfvorrichtung bekannt. Es ist vorgesehen, dass die einen Zapfhahn aufweisende Zapfvorrichtung ein säulenartig ausgebildetes Gehäuse aufweist, in welches sowohl die Getränkezuleitungen als auch Kühlmittelleitungen eingebettet sind. Die Getränkezuleitungen und die Kühlmittelleitungen sind jeweils als Rohrschlange ausgebildet und innerhalb des Gehäuses in einem wärmeleitfähigen Material eingebettet bzw. von diesem umgossen, wobei das wärmeleitfähige Material aus Aluminium besteht, das seinerseits eine wärmeleitfähige Brücke zwischen den Kühlmittelleitungen und den Getränkezuleitungen ausbildet.

In der DE 3904457 ist eine Zapfvorrichtung für Getränke dargestellt und beschrieben, welche im Wesentlichen aus mehreren in Reihe angeordneten Zapfsäulen besteht. Diese Zapfsäulen besitzen jeweils zur Entnahme des Getränkegutes Zapfhähne. Dort ist vorgesehen, dass die zylinderförmig ausgebildeten Zapfsäulen jeweils einen Neigungswinkel zur Befestigungsfläche (Tresen) aufweisen. Der jeweils mit 15° angegebene Neigungswinkel verläuft treseneinwärts. Darüber hinaus wird dort vorgeschlagen, dass oberhalb der Zapfhähne jeweils abnehmbare Deckel angeordnet sind, um den Innenbereich der Zapfsäulen freizulegen.

Die WO97/10171 zeigt eine Zapfsäule gemäβ dem Oberbegriff des Anspruchs 1, bei welcher die Leitungen mit Aluminium in einem Gehäuse vergossen sind.

Ausgehend von dem letztgenannte Stand der Technik stellt sich die Erfindung die Aufgabe, eine Zapfsäule anzugeben, die bei einfacher Herstellbarkeit gebrauchsvorteilhaft ist.

Diese Aufgabe ist beim Gegenstand des Anspruchs 1 gelöst, wobei darauf abgestellt ist, dass das Material zusammen mit den Leitungen in einer Wanne aufgenommen ist und dass in der Wanne eine ein Mündungsende der Flüssigkeitsleitungen gebende Anschlussmutter formschlüssig aufgenommen ist. Die Wanne bildet auch eine Gussform für das Vergussmaterial. Vorteilhaft ist auch, dass eine gute Verstellbarkeit dieser Komponente gegeben ist, da die als "verlorene" Form dienende Wanne sogleich in die Konstruktion mit einfließen kann. Diesbezüglich ist auch eine kosten- und materialsparende Herstellbarkeit dieser Komponente gegeben. Die hohe Wärmeleitfähigkeit von Aluminium ist genutzt. Die Aufnahme der Anschlussmutter in der Wanne erbringt auch in Bezug auf das auch aufgenommene Mündungsende der Flüssigkeitsleitung umgebende Anschlussleitung eine optimale und nahezu verlustfreie Wärmeleitfähigkeit zwischen der Wanne und dem Zapfhahn. Sowohl die formschlüssige Öffnung für die Anschlussmutter als auch die Öffnungen für die Leitungen können bereits im Zuge der Fertigung der als Blechbiegeteil ausgebildeten Wanne, also während des Stanzvorganges des Blechbiegeteils, mitberücksichtigt werden. Im Hinblick darauf sind für die Anschlussmutter und die Flüssigkeitsleitungen an der Wanne vordefinierte Zuordnungsbereiche gegeben.

Bevorzugt ist vorgesehen, dass die in der Wanne bzw. in dem Vergussmaterial eingebetteten Leitungen jeweils aus einem metallischen Werkstoff bestehen, um der Wärmeleitfähigkeit Rechnung zu tragen. Auch ist es vorteilhaft, dass die formgebende Wanne zur Führung bzw. Halterung der Leitungen dementsprechende an den Durchmessern der Leitungen angepasste Öffnungen aufweist, wobei die Leitungen innerhalb der Wannenform bewehrungsartig in dem Vergussmaterial eingebettet sind, so dass das Vergussmaterial als wärmeleitfähige homogene Brücke für die Leitungen anzusehen ist. Bei einer Zapfsäule, in welcher die Leitungen in einem Halterungsblock zusammengefasst und von einer in einem Gehäuse angeordneten Wärmedämmung umgeben sind, als vorteilhaft, dass ein Doppelgehäuse vorgesehen ist, nämlich ein die Leitungen nebst Wärmedämmungen unmittelbar aufnehmendes Gehäuse, welches in einem die Zapfsäule bildenden Außengehäuse aufgenommen ist. Erfindungsgemäß kann vorgesehen sein, dass die zuvor aufgeführte, die Leitungen und das Vergussmaterial aufnehmende Wanne insgesamt den Halterungsblock ausbildet. Die in dem Gehäuse angeordnete und die Leitungen bzw. den Halterungsblock umgebende Wärmedämmung bildet in vorteilhafter Weise eine Wärme-Barriere aus. Zufolge dessen ist innerhalb des Gehäuses eine Isolationsschicht geschaffen, die zur Vergleichmäßigung der Kühlmitteltemperatur beiträgt. Auch begünstigt das die Wärmedämmung umgebende Gehäuse eine gewisse Temperaturkontinuität. In vorteilhafter Weise ist vorgesehen, dass das Gehäuse in einem weiteren Außengehäuse aufgenommen ist. Das Außengehäuse formt insgesamt die sichtbare Zapfsäule aus. Ein zusätzliches Außengehäuse ist insbesondere mit baulichen Vorteilen verbunden, da es leicht auszutauschen ist. Bevorzugt ist vorgesehen, dass das die Zapfsäule bildende Außengehäuse das bevorzugt lotrecht auf der Bedienungsebene (Tresen) angeordnete Gehäuse überdeckt und einschließt. Insofern sind das Gehäuse und das Außengehäuse achskonform und lotrecht zu der Bedienungsfläche ausgerichtet. Sowohl das Gehäuse als auch das Außengehäuse sind über entsprechende Konstruktionselemente fest auf der Bedienungsebene gehaltert. Darüber hinaus kann es vorteilhaft sein, wenn das Außengehäuse in einfacher Weise für eine Revision gegenüber dem fest auf der Bedienungsfläche angeordneten Gehäuse entfernbar ist. Ein weiterer Vorteil kann darin bestehen, dass für eine dekorative Veränderung der Zapfsäule lediglich das Außengehäuse ausgewechselt werden muss, während das die Funktionselemente umgebende innere Gehäuse weiterhin auf der Befestigungsebene verbleiben kann. Zufolge dessen ist die Umrüstzeit der Zapfsäule im Gesamten verkürzt.

Das Außengehäuse formt insgesamt die sichtbare Zapfsäule aus. Bevorzugt ist vorgesehen, dass das die Zapfsäule bildende Außengehäuse das lotrecht auf der Bedienungsebene (Tresen) angeordnete Gehäuse überdeckt und einschließt. Insofern sind das Gehäuse und das Außengehäuse achskonform und lotrecht zu der Bedienungsfläche ausgerichtet. Sowohl das Gehäuse als auch das Außengehäuse sind über entsprechende Konstruktionselemente fest auf der Bedienungsebene gehaltert. Darüber hinaus kann es vorteilhaft sein, wenn das Außengehäuse in einfacher Weise für eine Revision gegenüber dem fest auf der Bedienungsfläche angeordneten Gehäuse entfernbar ist. Ein weiterer Vorteil kann darin bestehen, dass für eine dekorative Veränderung der Zapfsäule lediglich das Außengehäuse ausgewechselt werden muss, während das die Funktionselemente umgebende innere Gehäuse weiterhin auf der Befestigungsebene verbleiben kann. Zufolge dessen ist die Umrüstzeit der Zapfsäule im Gesamten verkürzt.

In zweckmäßiger Ausgestaltung der Erfindung ist vorgesehen, dass die Kühlmittelleitung in einer Ebene verläuft, die etwa senkrecht zum Wannenboden steht. Unter Berücksichtigung dieser platzsparenden Anordnung der Kühlmittelleitung ist eine optimale Ausnutzung des Wannenraumes gegeben. Diesbezüglich schlägt die Erfindung vor, dass zwei Flüssigkeitsleitungen vorgesehen sind und dass die Kühlmittelleitung zwischen den Flüssigkeitsleitungen verläuft. Hierdurch ist der Gebrauchswert der das Vergussmaterial aufnehmenden Wanne erhöht, da die Zapfsäule sogar mit zwei separaten Flüssigkeitsleitungen bedient werden kann, wodurch auch zwei Zapfhähne an einer Zapfsäule positioniert werden können. Zufolge dessen können über die Zapfhähne der Zapfsäule jeweils verschiedene Getränke entnommen werden. Auch kann über die Zapfhähne jeweils das gleiche Getränkegut ausgegeben werden. Die Getränkegutversorgung erfolgt in üblicher Weise über dezentrale Versorgungsbehältnisse. Um eine Temperaturvergleichmäßigung zu erreichen, wird vorgeschlagen, dass umhüllend zu den in dem Vergussmaterial aufgenommenen Leitungen eine Kunststoff-Schaumstofflage vorgesehen ist und dass die Kunststoff-Schaumstofflage innenseitig zu einem weiteren, das Gehäuse bildende Kunststoff-Hüllrohr vorgesehen ist. Das Vergussmaterial und die durch dieses fest in der Wanne platzierten Leitungen bilden eine gemeinsame Komponente, die bevorzugt in dem gehäusebildenden Kunststoff-Hüllrohr durch die Schaumstofflage fest positionierbar ist. Hierbei umgibt die Schaumstofflage nicht nur die Wanne selbst, sondern füllt bevorzugt gänzlich den Innenraum des Gehäuses aus, um somit eine optimale Wärmeisolierung zu erzielen. Vorteilhaft ist auch, dass das gehäuseausbildende Kunststoff-Hüllrohr praktisch als Gussform für die Schaumstofflage anzusehen ist, wobei bevorzugt die Wanne innerhalb des Kunststoff-Hüllrohres achskonform ausgerichtet ist. Als Schaumstofflage kann beispielsweise üblicher Ortschaum zum Einsatz kommen, der wie bekannt verhältnismäßig leicht jeden Freiraum ausfüllt und gewisse Festigkeitseigenschaften aufweist. Das Kunststoff-Hüllrohr umschließt mit der inneren Wandungsfläche die Schaumstofflage und trägt somit auch in gewissem Rahmen zur Wärmeisolierung der Kühl-Komponente bei. In einer weiteren zweckmäßigen Ausgestaltung der Erfindung ist vorgesehen, dass das Hüllrohr in einem das Außengehäuse ausformenden Außenrohr aufgenommen ist und dass das Außenrohr ein Stahl- insbesondere Edelstahlrohr ist. Ein Edelstahlrohr lässt sich bekanntermaßen leicht reinigen. Auch ist dem dekorativen Aspekt Rechnung getragen, da das das Kunststoff-Hüllrohr überfangende Außenrohr in einfacher Weise auswechselbar ist. Somit ist der Gebrauchswert der gesamten Zapfsäule erhöht. Des Weiteren ist das bevorzugt zylinderförmig ausgebildete und einen kreisrunden Querschnitt aufweisende Außenrohr im üblichen Sinne auf der Bedienungsebene schraubfest verbunden. Zu dekorativen Zwecken wie beispielsweise Schriftwerbung oder dergleichen kann in vorteilhafter Weise vorgesehen sein, dass das Außenrohr eine zapfhahnseitige Stirnplatte aufweist, die sich in einer mit einer Längsachse des Außenrohres einen spitzen Winkel einschließenden Ebene erstreckt. Das heißt, dass das lotrecht von der Bedienungsebene abragende freie Ende der Zapfsäule eine tresenabgewandte und abfallende Stirnfläche aufweist. Hierbei liegt das Winkelmaß der einen spitzen Winkel einschließenden Ebene in einem Bereich zwischen 40° und 50°, bevorzugt 45°, wobei sich hierdurch je nach Betrachtungswinkel sowohl eine elliptische als auch eine kreisrunde Stirnplatte zu Werbungszwecken darstellen kann. Um diesen Aspekt zusätzlich noch zu unterstützen, kann vorgesehen sein, dass in der Zapfsäule zugeordnet zu der Stirnplatte ein Beleuchtungselement angeordnet ist und dass das Beleuchtungselement aus einer oder mehreren LED's bestehen kann. Einer übermäßigen Wärmeentwicklung des Beleuchtungselements ist durch die Auswahl der LED's entgegengewirkt, da selbige in bekannter Weise nicht nennenswerte Wärme ausstrahlt. Auch wird vorgeschlagen, dass die Stirnplatte zumindest teilweise transparent ausgebildet ist oder eine oder mehrere Lichtöffnungen aufweist. Hierdurch können unterschiedlich wirkende Lichteffekte realisiert werden. Auch ist die Möglichkeit gegeben, dass durch die transparente Ausgestaltung der Stirnplatte selbige von dem Beleuchtungselement hinterstrahlbar ist. Bezüglich der elektrischen Versorgung der Beleuchtungselemente wird vorgeschlagen, dass die elektrischen Anschlüsse für das Beleuchtungselement wie auch die Flüssigkeitsleitungen eine untere Stirnfläche der Zapfsäule durchsetzen. Die notwendigen elektrischen Leitungen können beispielsweise mit einer zusätzlichen Isolierung zwischen dem Hüllrohr und dem Außenrohr angeordnet sein und mit einer tresenangeordneten Kontaktstelle verbunden sein.

Nachstehend werden zwei Ausführungsbeispiele der Erfindung anhand der beigefügten Zeichnung näher erläutert. Es zeigt:
- Fig. 1: eine perspektivische Ansicht der erfindungsgemäßen Zapfsäule;
- Fig. 2: die Zapfsäule in einer Seitenansicht;
- Fig. 3: eine weitere Ansicht der erfindungsgemäßen Zapfsäule ohne dargestellten Zapfhahn;
- Fig. 4: den Schnitt gemäß der Linie IV - IV in Fig. 3;
- Fig. 5: den Schnitt gemäß der Linie V - V in Fig. 4;
- Fig. 6: eine explosionsperspektivische Einzelansicht der in der Zapfsäule angeordneten Wanne betreffend einer Zuordnung der in dieser gehalterten Flüssigkeitsleitungen;
- Fig. 7: eine perspektivische Ansicht der mit den Flüssigkeitsleitungen und dem Vergussmaterial bestückten Wanne;
- Fig. 8: eine alternative Ausführungsform der Wanne mit zwei in der Wanne angeordneten Flüssigkeitsleitungen und
- Fig. 9: eine Darstellung gemäß Fig. 8 mit in der Wanne aufgenommenem Vergussmaterial.

Dargestellt und beschrieben ist zunächst mit Bezug zu Figur 1 eine Zapfsäule Z in Gestalt eines Zylinders mit kreisrundem Querschnitt. An der Zapfsäule Z ist ein bezogen auf die Darstellungen horizontal abragender und unterhalb des freien Endes der Zapfsäule Z angeordneter Zapfhahn 1 befestigt.

Einer derartigen Zapfsäule Z bzw. dem Zapfhahn 1 kann alkoholisches und nichtalkoholisches Getränkegut wie beispielsweise Bier, Mineralwasser oder dergleichen entnommen und bspw. in entsprechenden Behältnissen bevorratet werden. Im Hinblick darauf ist die Zapfsäule Z insgesamt in üblicher Weise lotrecht abragend auf einem Schanktresen 2 fest angeordnet, so dass der Zapfhahn 1 parallel zu der Schanktresenfläche verläuft. Zur Befestigung der Zapfsäule Z wird vorgeschlagen, dass diese in üblicher Weise mittels nicht dargestellter Konstruktionselemente auf dem Schanktresen 2 schraubfest verbunden ist.

Im Einzelnen betrachtet besteht die Zapfsäule Z aus einem Außenrohr A, das seinerseits aus zwei Abschnitten I und II besteht, wobei die beiden Abschnitte I und II bevorzugt aus einem Stahl- insbesondere Edelstahlrohr gefertigt sind. Die Vorzüge von Edelstahl sind im Allgemeinen bekannt und hier deshalb nicht näher beschrieben. Während der Abschnitt II ein Unterteil 3 ausbildet, bildet der Abschnitt I ein Oberteil 4 aus. Sowohl das Unterteil 3 als auch das Oberteil 4 weisen den gleichen Außendurchmesser auf, so dass, wie zu erkennen, das Unterteil 3 und das Oberteil 4 deckungsgleich übereinander liegen. Zur Festigung dieser Konstellation ist vorgesehen, dass das Unterteil 3 oberhalb des Zapfhahnes 1 angeordnet eine quer ausgerichtete Madenschraube 5 aufweist, die im montierten Zustand einen nicht dargestellten Ringkragen des Oberteiles 4 beaufschlagt, um das Oberteil 4 zu festigen.

Wie insbesondere in Figur 2 zu erkennen, ist das Oberteil 4 an seinem freien Ende abgeschrägt. Diese von einer Stirnplatte 6 ausbildende Abschrägung kann in einem Bereich zwischen 40° und 50° liegen, bevorzugt in einem Bereich von 45°, wobei die Abschrägung zu einer Längsachse a der Zapfsäule Z einen spitzen Winkel α einschließt. Zufolge dessen ist eine Zapfsäule Z mit einer Sichtfläche S ausgebildet, welche schanktresenabgewandt ausgerichtet ist, so dass sich je nach Betrachtungswinkel entweder eine kreisrunde oder eine elliptisch ausgeformte Sichtfläche S ergibt.

Auf dieser Sichtfläche S können Werbeapplikationen aufgebracht sein wie beispielsweise die Eigenwerbung des Trinkgutherstellers. Weiter wird vorgeschlagen, dass alternativ die Sichtfläche S mittels eines Glas- oder Kunststoffwerkstoffes transparent ausgebildet ist, wobei dann die Eigenwerbung des Trinkgutanbieters unterseitig der Sichtfläche S angeordnet sein kann. Dies hat den Vorteil, dass die Sichtfläche S leichter zu reinigen ist. Im Hinblick darauf wird weiter vorgeschlagen, dass in Kombination zu der transparenten Sichtfläche S zur visuellen Unterstützung zusätzlich ein oder mehrere Beleuchtungselemente in dem Oberteil 4 und unterhalb der Sichtfläche S angeordnet sind. Als Beleuchtungselemente können beispielsweise LED's 7 herangezogen werden. In einer nicht dargestellten Ausführungsform der Zapfsäule Z bzw. des Oberteiles 4 kann vorgesehen sein, dass die LED's 7 Lichtöffnungen der Sichtfläche S durchstrahlen, wobei die in dem Oberteil 4 und unterhalb der Sichtfläche S angeordneten LED's 7 auch ohne Werbeapplikationen angeordnet sein können, bevorzugt in einer gewissen visuell ansprechbaren Anordnung. Zudem ist die Möglichkeit gegeben, dass die LED's 7 über ein nicht dargestelltes elektronisches Steuerelement verschieden ansteuerbar sind, um unterschiedliche Beleuchtungseffekte zu erreichen.

Der hohl ausgebildete und das Unterteil 3 ausbildende Abschnitt II umgibt ein ebenfalls lotrecht auf dem Schanktresen 2 angeordnetes ein Gehäuse G ausbildendes Innenrohr 8. Dieses bevorzugt aus einem Kunststoffmaterial hergestellte und einen kreisrunden Querschnitt aufweisende Innenrohr 8 ist an die Längserstreckung des Unterteiles 3 angepasst, wobei der Außendurchmesser des Innenrohres 8 geringer bemessen ist als der Innendurchmesser des Unterteiles 3. Zur Befestigung des Innenrohres 8 auf dem Schanktresen 2 dient ein nicht dargestelltes und kreisrund ausgebildetes Konstruktionselement.

Wie insbesondere in den Figuren 4 und 5 dargestellt, ist in dem Innenrohr 8 ein achsparallel zu dem Innenrohr 8 ausgerichteter Kühlblock K fest positioniert. Dieser von einem Halterungsblock H ausgebildete Kühlblock K weist einen etwa rechteckigen Querschnitt auf und ist quaderförmig ausgebildet. Darüber hinaus ist der Kühlblock K hermetisch in dem Innenrohr durch ein Schaumstoffmaterial fest umhüllt. Als Schaumstoffmaterial kann beispielsweise üblicher Ortschaum 9 herangezogen werden, der bekanntermaßen nach Freisetzung nahezu fast jeden Hohlraum ausfüllen kann, wobei im Zuge der Ausschäumung die Expansion des Schaummaterials von der Innenwandung 10 des Innenrohres 8 begrenzt wird. Auch kann vorgesehen sein, dass das Innenrohr 8 eine in Richtung des Zapfhahnes 1 weisende nicht dargestellte Decke aufweist, die ihrerseits auch zur Expansionsbegrenzung des Ortschaumes 9 dient, wobei die Decke so in dem Innenrohr 8 positioniert ist, dass gleichwohl das Oberteil 4 auf dem Unterteil 3 befestigt werden kann.

Wie in Figur 6 dargestellt, wird der unter anderem von dem Innenrohr 8 umgebende Kühlblock K von einer Wanne 11 ausgebildet. Hinsichtlich dessen ist vorgesehen, dass die Wanne 11 aus einem Blechbiegeteil hergestellt ist. Die Ausführungsbeispiele zeigen jeweils eine etwa quaderförmig ausgebildete und jeweils einen gleichbleibenden Querschnitt aufweisende Wanne 11. In einer alternativen nicht dargestellten Ausführungsform der Wanne 11 wird vorgeschlagen, dass diese einen in Längserstreckung konisch verlaufenden Querschnitt aufweisen kann, wobei auch hier zur Ausbildung der Wanne 11 ein Blechbiegeteil mit dementsprechender Grundkontur herangezogen wird. Unabhängig davon übernimmt die Wanne 11 eine Doppelfunktion. Zum Einen dient selbige als Halterungs-Führungselement für Leitungen und zum Anderen als eine Gussform für ein Vergussmaterial V. Die Leitungen werden zum Einen von einer Flüssigkeitsleitung beispielsweise Bierleitung 12 und einer Kühlmittelleitung 13 gebildet. Das Vergussmaterial V besteht bevorzugt aus Reinaluminium, welches - wie bekannt - eine sehr hohe Leitfähigkeit aufweist.

Zur Führung der Bierleitung 12 bzw. der Kühlmittelleitung 13 ist vorgesehen, dass die Wanne 11 an einer Stirnflächenschmalseite 11' Halterungsöffnungen 14 und 15 aufweist, die ihrerseits an den Durchmessern der Leitungen 12 und 13 angepasst sind. Für die Kühlmittelleitung 13 sind die ebenengleich angeordneten Öffnungen 15 vorgesehen. Über diesen Öffnungen 15 liegt die Kühlmittelleitung 13 längs ausgerichtet und mit einem Abstand zum Wannenboden in der Wanne 11 ein. Darüber hinaus bildet die Kühlmittelleitung 13 eine Kehre 13' aus, so dass hierdurch innerhalb der Wanne 11 ein Vor- und Rücklauf der Kühlmittelleitung 13 gegeben ist. Die Kehre 13' liegt mit geringem Abstand vor dem anderen, dem Stirnende 11' gegenüberliegenden Stirnende der Wanne 11. Im Bereich der Kehre 13' besitzt die Kühlmittelleitung 13 ihr größtes aufgespanntes Maß, während die Vor- und die Rücklaufleitung der Kühlmittelleitung 13 auch bedingt durch die Anordnung der Öffnungen 15 in Richtung des Stirnendes 11' konisch zusammenlaufen. Weiter flankiert mit Abstand die Kehre 13' eine fest in den Wannenboden der Wanne 11 eingelassene Anschlussmutter 16. Hierfür weist die Wanne 11 an ihrem Wannenboden eine quer zur Längserstreckung der Wanne 11 eingebrachte Öffnung 17 auf, die ihrerseits zur formschlüssigen Aufnahme an die Grundkontur der Anschlussmutter 16 angepasst sein kann. Zur Befestigung der Anschlussmutter 16 kann ein nicht dargestellter Schweißpunkt dienen.

An diese Anschlussmutter 16 ist rückwärtig, also im Wanneninneren ein Ende der Bierleitung 12 lötfest angeordnet. Des Weiteren ist die Positionierung der Bierleitung 12 so gewählt, dass diese mittig zwischen der aufgespannten Kühlmittelleitung 13 innerhalb der Wanne 11 angeordnet ist. Zufolge dieser Anordnung ist bedingt durch die Positionierung der Öffnungen 14 und 15 eine vordefinierte Zuordnung der Bierleitung 12 bzw. der Kühlmittelleitung 13 innerhalb der Wanne 11 gegeben, wobei die Öffnungen 14 und 15 noch vor Umformung der Wanne 11 in das Biegeblechteil beispielsweise durch Stanzung eingebracht werden können.

Zur Festigung dieser zuvor beschriebenen Anordnung und zur Ausbildung des eigentlichen Kühlblockes K dient das zuvor erwähnte Vergussmaterial V, wobei die Wanne 11 durch ihre Ausformung in vorteilhafter Weise praktisch als Gussform für das Vergussmaterial V anzusehen ist. Vorteilhaft ist auch, dass die in der Wanne 11 einliegenden und geführten Leitungen 12 und 13 in dem Vergussmaterial V praktisch bewehrungsartig einliegen, so dass das Vergussmaterial V innerhalb der Wanne eine zusätzliche formstabile Halterung erfährt.

Somit ist ein Kühlblock K gebildet, der bedingt durch das Material der Wanne 11 sowie die Leitungen 12 und 13, der Anschlussmutter 16 und dem aus Reinaluminium bestehenden Vergussmaterial V aus wärmeleitfähigem Material besteht, wobei das Vergussmaterial V eine Wärmebrücke zwischen den Leitungen 12 und 13 ausbildet.

Um diesen wärmeleitfähigen Aufbau des Kühlblockes K innerhalb des Innenrohres 8 zu bündeln, ist der zuvor beschriebene Ortschaum 9 vorgesehen, wobei auch die an der Wanne 11 befestigte Anschlussmutter 16 ebenfalls von dem Ortschaum 9 umgeben ist. In einem montagefertigen Zustand der Zapfsäule Z ist vorgesehen, dass die quer von der Wanne 11 abragende Anschlussmutter 16 in einer an dem Durchmesser der Anschlussmutter angepassten Radialbohrung 18 des Innenrohres 8 einliegt, wobei die Radialbohrung 18 deckungsgleich zu einer weiteren Radialbohrung 19 des Unterteiles 3 ausgerichtet ist. Hierdurch kann in die fest mit der Bierleitung 12 verbundene Anschlussmutter 16 der Zapfhahn 1 der Zapfsäule Z zur Entnahme des Trinkgutes in üblicher Weise schraubfest verbunden werden, so dass der Zapfhahn 1 mit dem aus Metall bestehenden Kühlblock K eine direkte Verbindung eingeht. Im Hinblick darauf ist es visuell ansprechend, dass bedingt durch die Kühltemperatur sich an dem Zapfhahn 1 Kondenswasser bildet.

Um die Bierleitung 12 mit dem notwendigen Trinkgut zu versorgen, ist vorgesehen, dass die Versorgung in üblicher Weise beispielsweise durch einen unter dem Schanktresen 2 angeordneten Versorgungsbehälter erfolgt. Zur Einspeisung des Kühlmittels in die Kühlmittelleitung 13 ist gekühltes Wasser vorgesehen, das seinerseits über ein beispielsweise unter dem Schanktresen 2 angeordnetes Kühlgerät gekühlt wird. Dieses nicht dargestellte und einen Kühlkreislauf bildende Kühlgerät bringt das durchströmende Wasser bevorzugt auf eine Temperatur von nahe 0°.

Sowohl die Verbindung der Bierleitung 12 mit dem Versorgungsbehälter als auch die Verbindung der Kühlmittelleitung 13 mit dem Kühlgerät erfolgt an sich in bekannter Weise und ist hier deshalb nicht näher beschrieben.

Durch die hohe Wärmeleitfähigkeit des Vergussmateriales V ist diese Temperatur praktisch verlustfrei auf die ebenfalls in dem Vergussmaterial V eingebettete Bierleitung 12 übertragbar, so dass das durch die Bierleitung 12 durchflie-ßende Trinkgut die gewünschte Verzehrtemperatur aufweist.

Ein weiteres Ausführungsbeispiel des Kühlblockes K ist in den Figuren 8 und 9 dargestellt. Da sich hier der Aufbau des Kühlblockes K nahezu mit dem Kühlblock K des ersten Ausführungsbeispieles deckt, tragen gleiche Bauteile gleiche Bezugsziffern.

Auch hier ist vorgesehen, dass die Wanne 11 aus einem Blechbiegeteil gefertigt ist, wobei diese einen etwa T-förmig ausgebildeten Längsquerschnitt aufweist. Darüber hinaus wird vorgeschlagen, dass innerhalb der Wanne 11 zwei Bierleitungen 12 angeordnet sind, die ihrerseits jeweils fest mit Anschlussmuttern 16 verbunden sind, wobei die Anschlussmuttern 16 jeweils den T-Stegen abragend zugeordnet sind. Die Bierleitungen 12 flankieren innerhalb der Wanne 11 eine symmetrisch im Wannenraum eingelassene Kühlleitung 13, die ihrerseits unter Ausbildung der Kehre 13' einen Vor- und Rücklauf aufweist. Auch ist das Vergussmaterial V Bestandteil dieses Kühlblocks K, wobei auch hier als Vergussmaterial V Reinaluminium dient. Die Positionierung der Kühlmittelleitung 13 innerhalb der Wanne 11 ist so gewählt, dass diese in einer Ebene verläuft, die senkrecht zum Wannenboden verläuft. Diesbezüglich ist eine optimale Raumausnutzung des Wanneninneren gegeben. Durch diese Ausgestaltung des Kühlblockes K ist im Gesamten eine Zapfsäule Z geschaffen, an der sogar zwei Zapfhähne 1 angeordnet sein können. Hierdurch ist auch die Möglichkeit gegeben, dass über die Zapfhähne 1 jeweils nur das gleiche Trinkgut oder alternativ dazu je nach Bedarf zwei unterschiedliche Getränkegüter ausgegeben werden können, wobei diese Anordnung der Zapfhähne 1 an der Zapfsäule Z hier nicht dargestellt ist.

Um die in dem Oberteil 4 angeordneten LED's 7 an einen Stromkreis anzuschließen, kann vorgesehen sein, dass die dafür notwendigen elektrischen nicht dargestellten Leitungen in einem achsparallel zu der Längsachse a ausgerichteten Versorgungsschacht 20 isolierend verlaufen. Dieser Versorgungsschacht 20 wird in einfacher Weise von der Außenwandung des Innenrohres 8 und der Innenwandung des Außenrohres A gebildet, da der Außendurchmesser des Innenrohres 8 geringer bemessen ist als der Innendurchmesser des Außenrohres A. Die elektrischen Leitungen werden durch den Versorgungsschacht 20 in Richtung auf die Befestigungsebene (Tresen) nach unten geführt und sind unterhalb des Tresens in bekannter Weise an das Niedervoltstromnetz anschließbar.

## Patentansprüche

1. Zapfsäule (Z) mit einer Flüssigkeitsleitung und einer Kühlmittelleitung (13), die einen Vor- und einen Rücklauf aufweist, wobei die Flüssigkeitsleitung (12) und die Kühlmittelleitung (13) gemeinsam in einem wärmeleitfähigen Material aufgenommen sind, wobei die Leitungen (12,13) in einem Halterungsblock (H) zusammengefasst und von einer in einem Gehäuse (G) angeordneten Wärmedämmung (9) umgeben sind, **dadurch gekennzeichnet, dass** das Material zusammen mit den Leitungen (12, 13) in einer Wanne (11) aufgenommen sind und dass in der Wanne eine ein Mündungsende der Flüssigkeitsleitung (12) umgebende Anschlussmutter (16) formschlüssig aufgenommen ist.

2. Zapfsäule nach Anspruch 1, **dadurch gekennzeichnet, dass** ein Doppelgehäuse vorgesehen ist, nämlich ein die Leitungen (12, 13) nebst Wärmedämmung (9) unmittelbar aufnehmen-des Gehäuse (G), welches in einem die Zapfsäule (Z) bildenden Außengehäuse (A) aufgenommen ist.

3. Zapfsäule nach einem der vorangehenden Ansprüche, **dadurch gekennzeichnet, dass** die Wanne (11) ein Blechbiegeteil ist.

4. Zapfsäule nach einem der vorangehenden Ansprüche, **dadurch gekennzeichnet, dass** die Kühlmittelleitung (13) in einer Ebene verläuft, die etwa senkrecht zum Wannenboden steht.

5. Zapfsäule nach einem der vorangehenden Ansprüche, **dadurch gekennzeichnet, dass** zwei Flüssigkeitsleitungen (12) vorgesehen sind und dass die Kühlmittelleitung (13) zwischen den Flüssigkeitsleitungen (12) verläuft.

6. Zapfsäule nach einem der vorangehenden Ansprüche, **dadurch gekennzeichnet, dass** umhüllend zu den in dem Vergussmaterial (V) aufgenommenen Leitungen (12, 13) eine Kunststoff-Schaumstofflage vorgesehen ist.

7. Zapfsäule nach Anspruch 6, **dadurch gekennzeichnet, dass** die Kunststoff-Schaumstofflage innenseitig zu einem weiteren, das Gehäuse (G) bildenden Kunststoff-Hüllrohr (8) vorgesehen ist.

8. Zapfsäule nach Anspruch 7, **dadurch gekennzeichnet, dass** das Hüllrohr (8) in einem das Außengehäuse ausformenden Außenrohr (A) aufgenommen ist.

9. Zapfsäule nach Anspruch 8, **dadurch gekennzeichnet, dass** das Außenrohr (A) ein Stahl- insbesondere Edelstahlrohr ist.

10. Zapfsäule nach einem der Ansprüche 8 oder 9, **dadurch gekennzeichnet, dass** das Außenrohr (A) eine zapfhahnseitige Stirnplatte (6) aufweist, die sich in einer mit einer Längsachse (a) des Außenrohres (A) einen spitzen Winkel (α) einschließenden Ebene erstreckt.

11. Zapfsäule nach Anspruch 10, **dadurch gekennzeichnet, dass** in der Zapfsäule (Z) zugeordnet zu der Stirnplatte (6) ein Beleuchtungselement angeordnet ist.

12. Zapfsäule nach Anspruch 11, **dadurch gekennzeichnet, dass** das Beleuchtungselement aus einer oder mehreren LED's (7) besteht.

13. Zapfsäule nach einem der Ansprüche 10 bis 12, **dadurch gekennzeichnet, dass** die Stirnplatte (6) zumindest teilweise transparent ausgebildet ist oder eine oder mehrere Lichtöffnungen aufweist.

14. Zapfsäule nach einem der Ansprüche 11 bis 13, **dadurch gekennzeichnet, dass** elektrische Anschlüsse für das Beleuchtungselement wie auch die Leitungen eine untere Stirnfläche der Zapfsäule (Z) durchsetzen.

## Claims

1. Dispensing pump (Z) comprising a liquid line and a coolant line (13) which has a flow and a return, the liquid line (12) and the coolant line (13) being accommodated together in a thermally conductive material, the lines (12, 13) being grouped together in a holding block (H) and being surrounded by thermal insulation (9) which is arranged in a housing (G), **characterised in that** the material is accommodated, together with the lines (12, 13), in a trough (11), and **in that** a connecting nut (16) surrounding an opening end of the liquid line (12) is accommodated in a positive-locking manner in the trough.

2. Dispensing pump according to claim 1, **characterised in that** a double housing is provided, specifically a housing (G) directly accommodating the lines (12, 13) together with the thermal insulation (9), which housing is accommodated in an outer housing (A) forming the Dispensing pump (Z).

3. Dispensing pump according to any of the preceding claims, **characterised in that** the trough (11) is a bent sheet part.

4. Dispensing pump according to any of the preceding claims, **characterised in that** the coolant line (13) extends in a plane which is approximately perpendicular to the bottom of the trough.

5. Dispensing pump according to any of the preceding claims, **characterised in that** two liquid lines (12) are provided and **in that** the coolant line (13) extends between the liquid lines (12).

6. Dispensing pump according to any of the preceding claims, **characterised in that** a plastics foam layer, encasing the lines (12, 13) which are accommodated in the sealing material (V), is provided.

7. Dispensing pump according to claim 6, **characterised in that** the plastics foam layer is provided to the inside of a further plastics cladding tube (8) forming the housing (G).

8. Dispensing pump according to claim 7, **characterised in that** the cladding tube (8) is accommodated in an outer tube (A) forming the outer housing.

9. Dispensing pump according to claim 8, **characterised in that** the outer tube (A) is a steel, in particular a stainless steel, tube.

10. Dispensing pump according to either claim 8 or claim 9, **characterised in that** the outer tube (A) comprises a tap-side end plate (6) which extends in a plane which encloses an acute angle (α) with a longitudinal axis (a) of the outer tube (A).

11. Dispensing pump according to claim 10, **characterised in that** an illumination element assigned to the end plate (6) is arranged in the Dispensing pump (Z).

12. Dispensing pump according to claim 11, **characterised in that** the illumination element consists of one or more LEDs (7).

13. Dispensing pump according to any of claims 10 to 12, **characterised in that** the end plate (6) is configured to be transparent at least in part or comprises one or more light apertures.

14. Dispensing pump according to any of claims 11 to 13, **characterised in that** electrical connections for the illumination element as well as the lines penetrate a lower end face of the Dispensing pump (Z).

## Revendications

1. Colonne de distribution (Z) avec un conduit de liquide et un conduit de refroidissement (13) qui présente une avance et un retour, le conduit de liquide (12) et le conduit de refroidissement (13) étant reçus conjointement dans un matériau thermoconducteur, les conduits (12, 13) étant réunis en un bloc de support (H) et étant entourés par une isolation thermique (9) disposée dans un boîtier (G), **caractérisée en ce que** le matériau est reçu conjointement avec les conduits (12, 13) dans une cuve (11) et **en ce qu'**un écrou de raccordement (16) entourant une extrémité d'ouverture du conduit de liquide (12) est reçu par complémentarité de formes dans la cuve.

2. Colonne de distribution selon la revendication 1, **caractérisée en ce qu'**un double boîtier est prévu, à savoir un boîtier (G) recevant directement les conduits (12, 13) avec l'isolation thermique (9), qui est reçu dans un boîtier extérieur (A) formant la colonne de distribution (Z).

3. Colonne de distribution selon l'une quelconque des revendications précédentes, **caractérisée en ce que** la cuve (11) est une pièce de tôle cintrée.

4. Colonne de distribution selon l'une quelconque des revendications précédentes, **caractérisé en ce que** le conduit de refroidissement (13) s'étend dans un plan approximativement perpendiculaire au fond de la cuve.

5. Colonne de distribution selon l'une quelconque des revendications précédentes, **caractérisée en ce que** deux conduits de liquide (12) sont prévus et **en ce que** le conduit de refroidissement (13) passe entre les conduits de liquide (12).

6. Colonne de distribution selon l'une quelconque des revendications précédentes, **caractérisée en ce qu'**une couche de plastique alvéolaire est prévue de manière à entourer les conduits (12, 13) reçus dans le matériau de scellement (V).

7. Colonne de distribution selon la revendication 6, **caractérisée en ce que** la couche de plastique alvéolaire est prévue à l'intérieur par rapport à un autre tube d'enveloppe en plastique formant le boîtier (G).

8. Colonne de distribution selon la revendication 7, **caractérisée en ce que** le tube d'enveloppe (8) est reçu dans un tube extérieur (A) formant le boîtier extérieur.

9. Colonne de distribution selon la revendication 8, **caractérisée en ce que** le tube extérieur (A) est un tube en acier, en particulier un tube en acier spécial.

10. Colonne de distribution selon l'une quelconque des revendications 8 ou 9, **caractérisée en ce que** le tube extérieur (A) présente une plaque avant (6) côté pistolet distributeur qui s'étend dans un plan formant un angle aigu (α) avec un axe longitudinal (a) du tube extérieur (A).

11. Colonne de distribution selon la revendication 10, **caractérisée en ce qu'**un élément d'éclairage est disposé dans la colonne de distribution (Z) en association avec la plaque avant (6).

12. Colonne de distribution selon la revendication 11, **caractérisée en ce que** l'élément d'éclairage se compose d'une ou de plusieurs DEL (7).

13. Colonne de distribution selon l'une quelconque des revendications 10 à 12, **caractérisée en ce que** la plaque avant (6) est réalisée au moins en partie transparente ou présente une ou plusieurs fenêtres.

14. Colonne de distribution selon l'une quelconque des revendications 11 à 13, **caractérisée en ce que** des raccordements électriques pour l'élément d'éclairage ainsi que les conduits traversent une surface avant inférieure de la colonne de distribution (Z).
